# EUROPÄISCHE PATENTSCHRIFT

(11) **EP 0 382 823 B1**
(45) Veröffentlichungstag und Bekanntmachung des Hinweises auf die Patenterteilung: **01.04.1992**
(21) Anmeldenummer: 89908389.3
(22) Anmeldetag: 21.07.1989
(51) Int. Cl.: F02D 41/26

(54) **VERFAHREN UND VORRICHTUNG ZUM EINSTELLEN VON BETRIEBSGRÖSSEN EINER BRENNKRAFTMASCHINE**
PROCESS AND DEVICE FOR ADJUSTING OPERATING PARAMETERS OF AN INTERNAL COMBUSTION ENGINE
PROCEDE ET DISPOSITIF DE REGULATION DE PARAMETRES DE FONCTIONNEMENT DE MOTEURS A COMBUSTION INTERNE

(30) Priorität: 04.08.1988 DE 3826526
(43) Veröffentlichungstag der Anmeldung: 22.08.1990
(73) Patentinhaber: ROBERT BOSCH GMBH, 70442 Stuttgart (DE)
(72) Erfinder: WILD, Ernst, D-7141 Oberriexingen (DE); SCHNEIDER, Gerhard, D-7257 Ditzingen (DE)
(86) Internationale Anmeldenummer: DE8900485
(87) Internationale Veröffentlichungsnummer: WO9001629

(56) Entgegenhaltungen:
- DE-A- 3 733 717
- GB-A- 2 058 406
- GB-A- 2 184 570
- US-A- 4 740 915
- Patent Abstracts of Japan, vol. 4, Nr. 17 (M-91), 9 February 1980

## Beschreibung

Die Erfindung betrifft ein Verfahren und eine Vorrichtung zum Einstellen von Betriebsgrößen, insbesondere des Zündwinkels und/oder des Lambdawertes einer Brennkraftmaschine.

### Stand der Technik

In einer Vorrichtung zum Einstellen von Betriebsgrößen einer Brennkraftmaschine laufen Programme unterschiedlicher zeitlicher Priorität ab. Prioritätshoch sind alle Programme, die dafür zu sorgen haben, daß bei einem bestimmten Kurbelwinkel ein bestimmter Vorgang ausgelöst wird, z. B. gezündet wird oder mit dem Einspritzen von Kraftstoff begonnen wird oder dieser Vorgang beendet wird. Diese Programme synchronisieren somit in der Regel Vorgänge mit der Kurbelwellenumdrehung. Die Gesamtheit dieser Programme, die sehr kurz sind und kurbelwellenabhängig gestartet werden, wird im folgenden als Synchroprogramm bezeichnet. Prioritätsmäßig im Gegensatz zum Synchroprogramm stehen Programme, die z. B. Kennfelder oder Kennlinien auswerten, um Ausgangswerte für prioritätshöhere Programme bereitzustellen. Die Gesamtheit derartiger prioritätsniedriger Programme wird im folgenden als Hintergrundprogramm bezeichnet. Prioritätsmäßig zwischen dem Hintergrundprogramm und dem Synchroprogramm steht eine Gruppe zeitabhängiger Programme, die überwiegend irgendwelchen Integrationszwecken dienen. Für diese Programme ist es wichtig, daß sie in möglichst genau eingehaltenen Zeitabständen aufgerufen werden, wobei bei jedem Ablauf ein Wert, z. B. der Integralwert der Stellgröße zum Regeln des Lambdawertes um einen vorbestimmten Zählwert erhöht oder erniedrigt wird. Da der Zählwert festliegt, läßt sich eine gewünschte Integrationsgeschwindigkeit nur dann erzielen, wenn die Zeitspanne zwischen zwei Integrationsschritten möglichst konstant ist.

Der Ablauf des Hintergrundprogrammes HGP von seinem Anfang HGPA bis zu seinem Ende HGPE und der Gruppe zeitabhängiger Programme GZAP gemäß dem Stand der Technik ist in Fig. 1 dargestellt. Abwechselnd wird die Gruppe zeitabhängiger Programme GZAP und Teile des Hintergrundprogrammes HGP abgearbeitet. Während der Ausführung des Hintergrundprogrammes wird überprüft, ob von einem Zeitgeber eine Flagge gesetzt ist, die anzeigt, daß seit dem letzten Start der Gruppe zeitabhängiger Programme eine vorgegebene Rasterzeitspanne ZSR abgelaufen ist. Diese Rasterzeitspanne beträgt z. B. 10 ms. Die reine Laufzeit der Gruppe zeitabhängiger Programme beträgt dagegen z. B. nur etwa 4 ms und die des Synchroprogrammes weniger als 1 ms. Nun ist es jedoch so, daß die Abarbeitung des Hintergrundprogrammes bzw. der Gruppe zeitabhängiger Programme immer wieder durch das prioritätshöchste Synchroprogramm unterbrochen wird. Dies hat zur Folge, daß die tatsächliche Laufdauer der Gruppe zeitabhängiger Programme bei hoher Drehzahl nicht mehr 4 ms sondern z. B. 8 ms beträgt. Für das Abarbeiten von Teilen des Hintergrundprogrammes innerhalb der Rasterzeitspanne verbleiben dann jeweils etwa 2 ms.

Verfahren und Vorrichtung zum Einstellen von Betriebsgrößen einer Brennkraftmaschine werden seit jeher in untershiedlichen Ausbaustufen hergestellt. In sehr einfachen Systemen werden nur wenige Einflußgrößen berücksichtigt und nur wenige Betriebsgrößen berechnet, während in umfangreichen Systemen erheblich mehr Berechnungen stattfinden und auch Lernvorgänge unterschiedlichster Art durchgeführt werden. Dies hat zur Folge, daß die Gruppe zietabhängiger Programme GZAP aus unterschiedlich vielen zeitabhängigen Programmen ZAP zusammengesetzt ist, beim Beispiel gemäß Fig. 2 z .B. aus vier zeitabhängigen Programmen ZAP1 - ZAP4. Je mehr Programme innerhalb der Gruppe zeitabhängiger Programme GZAP untergebracht sind, desto länger dauert das Abarbeiten dieser Gruppe. Dem wurde im Stand der Technik dadurch Rechnung getragen, daß die Rasterzeitspanne ZSR erhöht wurde. Betrug die reine Laufdauer der Gruppe z. B. 6 ms statt der oben genannten 4 ms, was bei hoher Drehzahl zu einer echten Laufzeit von 12 ms statt 8 ms führte, wurde die Rasterzeitspanne ZSR z. B. auf 14 ms festgelegt. Ein solches Verlängern der Rasterzeitspanne war möglich und ist nach wie vor problemlos möglich, da die genannten Zeiten bei weitem ausreichend kurz sind, um zeitabhängige Vorgänge mit ausreichender Genauigkeit abarbeiten zu können. Das Ändern der Rasterzeitspanne bringt jedoch den Nachteil mit sich, daß es erforderlich ist, Betriebsparameter an die geänderte Rasterzeitspanne anzupassen, z. B. die Zählschrittweisen in Integrationsvorgängen. Die konkrete Anwendung des Verfahrens und der Vorrichtung bei einer Brennkraftmaschine, die sogennante Applikation, ist dadurch mit verhältnismäßig großem Aufwand verbunden.

Ein Motorsteuerungsprogramm, das nicht mit einer Rasterzeitspanne arbeitet, ist aus der GB 2 058 406 bekannt. Dort werden zunächst Unterprogramme in Klassen verschiedener Priorität aufgegliedert. Die Abarbeitung von Programmen aus den verschiedenen Prioritätsklassen wird durch Interruptsignale ausgelöst, die entweder mit der Winkelstellung der Kurbelwelle oder mit bestimmten Zeitmarken im Gesamtprogrammablauf korrelieren. So ist es z.B. vorgesehen, bestimmte Programme mit einem Abstand von 10ms und andere Programme mit einem Abstand von 20 ms zu wiederholen. Wenn, wie in diesem Beispiel alle 20 ms, zwei Programme gleichzeitig gestartet werden sollen, entscheidet eine festgelegte Priorität, mit der jedes Programm ausgezeichnet ist, über die Reihenfolge der Abarbeitung. Diese Art der Interruptprogrammierung führt zwar zu einem ähnlichen Programmablauf wie eingangs geschildert, es werden dazu jedoch andere Verfahrensschritte (oder Mittel) verwendet.

Der Erfindung liegt die Aufgabe zugrunde, eine leicht applizierbare Vorrichtung bzw. ein leicht applizierbares Verfahren zum Einstellen von Betriebsgrößen einer Brennkraftmaschine anzugeben.

### Vorteile der Erfindung

Das erfindungsgemäße Verfahren ist durch die Merkmale von Anspruch 1 und die erfindungsgemäße Vorrichtung durch die Merkmale von Anspruch 5 gegeben. Vorteilhafte Weiterbildungen und Ausgestaltungen sind Gegenstand der Unteransprüche.

Das erfindungsgemäße Verfahren und die erfindungsgemäße Vorrichtung zeichnen sich dadurch aus, daß die zeitabhängigen Programme nicht mehr in einer einzigen Gruppe gesammelt, sondern in verschiedene Gruppen eingeteilt sind, nämlich mindestens in eine abstandskürzeste Programmgruppe und abstandslängere Programme und daß an die abstandskürzeste Programmgruppe mindestens eines der abstandslängeren Programme angefügt ist, wodurch mindestens eine Verbundgruppe gebildet ist.

Wieviele Programme in der abstandskürzesten Programmgruppe zusammengefaßt werden und wieviele Programme zum Bilden einer Verbundgruppe jeweils angefügt werden, hängt vor der vorgegebenen Rasterzeitspanne und der Laufdauer der Einzelprogramme ab. Zweckmäßig ist es, die reine Laufdauer der längstlaufenden Verbundgruppe nur so groß zu wählen, daß sie auch dann, wenn sie bei sehr hoher Drehzahl oft durch das Synchroprogramm unterbrochen wird, die Rasterzeitspanne nicht ganz ausfüllt, also noch etwas Zeit zum weiteren Abarbeiten des Hintergrundprogrammes während jeder Rasterzeitspanne läßt.

Beim erfindungsgemäßen Verfahren und der erfindungsgemäßen Vorrichtung unterscheiden sich System, die unterschiedlich viele Größen berechnen, nicht mehr dadurch, daß unterschiedliche Rasterzeitspannen verwendet werden, sondern daß bei gleicher Rasterzeitspanne umsomehr Verbundgruppen gebildet werden, je mehr unterschiedliche Rechenoperationen auszuführen sind. Wie beim Stand der Technik werden jeweils dann zeitabhängige Programme gestartet, wenn die vorgegebene Rasterzeitspanne abgelaufen ist. Bei diesen Programmen handelt es sich jedoch nicht mehr um eine Gesamtgruppe aller zeitabhängiger Programme, sondern um die gennanten unterschiedlichen Gruppen.

Aus programmtechnischen Gründen ist es von besonderem Vorteil, das Verfahren so ablaufen zu lassen, daß in einem ersten Programmbearbeitungsabschnitt an zeitabhängigen Programmen nur jeweils die abstandskürzeste Programmgruppe und in einem anschließenden zweiten Programmbearbeitungsabschnitt an zeitabhängigen Programmen jeweils nur Verbundgruppen aufgerufen und abgearbeitet werden und erste und zweite Abschnitte dauernd aufeinander folgen.

Wie oben erwähnt, wird während des Ausführens des Hauptprogramms dauernd geprüft, ob die Flagge gesetzt ist, die den Ablauf der Rasterzeitspanne anzeigt. Nun ist es so, daß gerade dann, wenn diese Überprüfung erfolgt, das prioritätshohe Synchroprogramm abzuarbeiten ist. Dann verzögert sich der Start der zeitabhängigen Programme. Eine solche Verzögerung kann auch bei extrem hohen Drehzahlen auftreten, bei denen das Abarbeiten der zeitabhängigen Programme so oft durch das Synchroprogramm unterbrochen wird, daß die Gesamtlaufzeit zumindest der längstlaufenden Verbundgruppe die Rasterzeitspanne überschreitet. Eine Weiterbildung der Erfindung sieht vor, daß durch eine Zeitmeßeinrichtung die genannte Verschiebung gemessen wird und dann, wenn diese Verschiebung einen vorgegebenen Wert überschreitet, das Abarbeiten einer abstandskürzesten Programmgruppe ausgelassen wird. Dadurch wirken sich die genannten Verschiebungen auf von Verbundgruppenprogrammen ausgeführten Integrationsverfahren kaum aus.

Die Erfindung wird im folgenden anhand von durch Figuren 3 - 5 veranschaulichten Ausführungsbeispielen näher erläutert. Es zeigen:
Fig. 1 ein Diagramm betreffend die Ablauffolge unterschiedlicher Programme beim Stand der Technik;
Fig. 2 ein Zeitdiagramm betreffend das Zusammenfassen zeitabhängiger Programme beim Stand der Technik;
Fig. 3 Diagramme betreffend das Aufteilen zeitabhängiger Programme in unterschiedliche Gruppen; und
Fig. 4 und 5 Diagramme betreffend zwei Ausführungsbeispiele der Aufeinanderfolge unterschiedlicher Gruppen zeitabhängiger Programme.

### Beschreibung von Ausführungsbeispielen

Wie bereits erläutert, werden beim erfindungsgemäßen Verfahren und der erfindungsgemäßen Vorrichtung die zeitunabhängigen Programme in verschiedenen Gruppen zusammengefaßt. Bei der Veranschaulichung durch Fig. 3 ist wie bei Fig. 2 davon ausgegangen, daß insgesamt vier zeitabhängige Programme ZAP1 - ZAP4 bestehen. Im Beispiel ist davon ausgegangen, daß die zeitabhängigen Programme ZAP1 und ZAP2 zu einer Gruppe GAKP abstandskürzester zeitabhängiger Programme zusammengefaßt sind. Es kann dies z. B. ein Programm zum Berechnen des Integralwertes eines Lambdareglers und ein Programm zum Integrieren des Signales der Lambdasonde bei einem Magerkonzept sein. Es ist zweckmäßig, die genannten Größen relativ häufig zu aktualisieren, weswegen diese nach Ablauf jeder Rasterzeitspanne, also mit dem kürzest möglichen Abstand, aufgerufen werden sollen. Die Programme ZAP3 und ZAP4 seien dagegen, z. B. Programme zum Kompensieren von Störgrößen durch Lernverfahren, z. B. zum Kompensieren eines multiplikativen bzw. eines additiven Fehlers in der Einspritzzeit. Es reicht aus, diese Programme seltener aufzurufen und dafür entsprechend größere Zählerschrittweiten in Integrationsverfahren zu benutzen, als sie verwendet würden, wenn die entsprechenden Programme nach Ablauf jeder Rasterzeitspanne aufgerufen würden. Die Zusammenfassung der Gruppe GAKP abstandskürzester zeitabhängiger Programme mit dem zeitabhängigen Programm 3 ist als Verbundgruppe VG1 und die Zusammenfassung von GAKP mit dem zeitabhängigen Programm 4 als Verbundgruppe VG2 bezeichnet.

Die einfachste Ausführungsform einer erfindungsgemäßen Vorrichtung und eines erfindungsgemäßen Verfahren arbeiten so, daß abwechselnd mit Beginn einer jeden Rasterzeitspanne die Gruppe GAKP abstandskürzester zeitabhängiger Programme, die Verbundgruppe VG1 und die Verbundgruppe VG2 abgearbeitet werden. Innerhalb der Zeiten der Rasterzeitspanne, in denen die genannten Gruppenprogramme nicht laufen, läuft das Hintergrundprogramm HGP weiter. Alle diese Programme werden jeweils vom Synchroprogramm unterbrochen.

Eine aus programmtechnischen Gründen vorteilhaftere Ausführungsform ist in Fig. 4 dargestellt. In einem ersten Zeitabschnitt wechseln sich nur das Hintergrundprogramm HGP und die Gruppe GAKP ab. In einem zweiten Zeitabschnitt werden dann auch die Verbundgruppen abgearbeitet. Beim dargestellten Ausführungsbeispiel umfaßt jeder Abschnitt drei Gruppen zeitabhängiger Programme und dreimal wird das Hintergrundprogramm weiterbearbeitet. Im ersten Abschnitt sind alle Gruppen zeitabhängiger Programme jeweils durch die Gruppe GAKP abstandskürzester zeitabhängiger Programme gebildet. Im zweiten Abschnitt sind die drei Gruppen dagegen die Gruppen GAKP, VG1 und VG2. Der erste und der zweite Abschnitt folgen vom Anfang HGPA des Hauptprogramms bis zu dessen Ende HGPE abwechselnd aufeinander.

Fig. 5 zeigt ein Ausführungsbeispiel, bei dem die Gruppen GAKP, VG1 und VG2 mit unterschiedlichen Zeitspannen gestartet werden. Die Gruppe abstandskürzester zeitabhängiger Programme wird wieder mit Ablauf jeder Rasterzeitspanne ZSR gestartet, und zwar entweder als alleinige Gruppe oder als Teilgruppe innerhalb einer der Verbundgruppen VG1 oder VG2. Die Verbundgruppe VG1 wird jeweils nach drei Rasterzeitspannen ZSR und die Verbundgruppe VG2 nach sechs Rasterzeitspannen ZSR gestartet.

Die vorstehenden Beispiele machen deutlich, daß die erfindungsgemäße Vorrichtung und das erfindungsgemäße Verfahren sehr flexibel sind und es ermöglichen, bei Systemen unterschiedlichster Kompliziertheit mit derselben Rasterzeitspanne ZSR, z. B. einer Zeitspanne von 10 ms auszukommen. Über herkömmliche Funktionsmittel hinaus wird nur ein Mittel benötigt, das das Einhalten der gewünschten Abarbeitungsfolge der Gruppen zeitabhängiger Programme überwacht.

Die erfindungsgemäße Vorrichtung und das erfindungsgemäße verfahren ermöglichen es darüberhinaus, Integrationsfehler im zeitlichen Mittel auszugleichen, wie sie entstehen, wenn die Zeitspanne zwischen zwei Startzeitpunkten von Gruppen zeitabhängiger Programme länger wird als die Rasterzeitspanne. Diese Verschiebung des Startzeitpunktes tritt unvermeidbar dadurch auf, daß immer wieder der Fall eintritt, daß gerade das prioritätshohe Synchroprogramm abzuarbeiten ist, wenn die Rasterzeitspanne verstrichen ist und eigentlich eine Gruppe zeitabhängiger Programme gestartet werden sollte. Dieser Fehler kann dazu führen, daß z. B. erst 49 Gruppen zeitabhängiger Programme abgearbeitet sind, wenn bereits 50 Rasterzeitspannen abgelaufen sind. Dadurch ergibt sich eine Abweichung tatsächlicher Integrationsgrößen von eigentlich vorausgesetzten Integrationsgrößen. Im Beispielsfall wurde über einen Schritt zu wenig integriert. Dieser Fehler läßt sich für die Gruppe abstandskürzester zeitabhängiger Programme nicht beheben, jedoch für die seltener gestarteten Verbundgruppen, nämlich dadurch, daß dann, wenn die Summe der Zeitabstände, mit denen eine bestimmte Verbundgruppe aufgerufen wird und der erwarteten Summe von Rasterzeitspannen zwischen einer halben und einer ganzen Rasterzeitspanne liegt, eine Gruppe GAKP abstandskürzester zeitabhängiger Programme ausgelassen wird. Dadurch wird für die Verbundgruppen der eigentlich fehlende Integrationsschritt wieder eingeholt.

Das erfindungsgemäße Verfahren läßt sich auch mit Vorteil bei einer Vorrichtung verwenden, die zur Stereoregelung einer Brennkraftmaschine dient. Bei der Stereoregelung werden zwei Zylinderbänke einer Brennkraftmaschine, die zwei Abgaskanäle mit jeweils einer Lambdasonde und einem Katalysator aufweist, gesondert geregelt. Bei dieser Regelung ist es von Vorteil, Größen, die vom Lambdawert abhängen, blockindividuell zu regeln, andere Größen dagegen gemeinsam zu verwenden, z. B. Vorsteuerwerte oder Tankadaptionswerte. Da bei dieser Anwendung in der Vorrichtung Teilprogramme für die beiden Zylinderbänke gesondert auszuführen sind, ergibt sich beim bekannten Verfahren gemäß den Fig. 1 und 2 eine lange Laufdauer der Gesamtgruppe zeitabhängiger Programme, was eine umfangreiche Anpassung der Integrationsparameter wegen sehr langer Rasterzeitspanne erfordert. Wird aber an einer solchen Vorrichtung das erfindungsgemäße Verfahren angewandt, kann auch hier eine für ein Systemkonzept einheitliche Rasterzeitspanne von z. B. 10 ms beibehalten werden, so daß ein Anpassen von Integrationsparametern alleine aus Programmablaufgründen nicht erforderlich ist.

Bei den Ausführungsbeispielen wurde davon ausgegangen, daß nur eine einzige Gruppe GAKP abstandskürzester zeitabhängiger Programme vorhanden ist. Es ist jedoch auch möglich, mehrere solcher Gruppen vorzusehen, z. B. zwei Gruppen abstandskürzester zeitabhängiger Programme, die kein Programm miteinander gemeinsam haben. Diese werden dann derartig mit weiteren zeitabhängigen Programmen zu Verbundgruppen zusammengesetzt und dann abgearbeitet, daß immer abwechselnd die eine Gruppe abstandskürzester zeitabhängiger Programme und dann die andere bearbeitet wird, sei es als einzelne Gruppe oder als Verbundgruppe mit mindestens einem weiteren zeitabhängigen Programm.

## Patentansprüche

1. Verfahren zum Einstellen von Betriebsgrößen einer Brennkraftmaschine, bei dem zeitunabhängige Programme in einem prioritätsniedrigen Hintergrundprogram, kurbelwinkelabhängige Programme in einem prioritätshohen Synchroprogramm und zeitabhängige Programme mit gegenseitigem Abstand von mindestens einer vorgegebenen Rasterzietspanne ablaufen, dadurch gekennzeichnet, daß die zeitabhängigen Programme in verschiedene Gruppen eingeteilt werden, nämlich mindestens in eine abstandskürzeste Programmgruppe (GAKP) und abstandslängere Programme und daß an die abstandskürzeste Programmgruppe mindestens eines der Abstandslängeren Programme (ZAP3, ZAP4) angefügt wird, wodurch mindestens eine Verbundgruppe (VG1, VG2) gebildet wird, wobei in der Gesamtheit der Gruppen alle zeitabhängigen Programme enthalten sind und daß die abstandskürzeste Programmgruppe oder eine der Verbundgruppen jeweils dann gestarted wird, wenn die Rasterzeitspanne (ZSR) abgelaufen und die zuvor gestartete Gruppe abstandskürzester zeitabhängiger Programme oder Verbundgruppe abgearbeitet ist und daß die Abarbeitung folge der Gruppen, ggf variabel, gesteuert wird.

2. Verfahren nach Anspruch 1, dadurch **gekennzeichnet**, daß unterschiedliche Verbundgruppen in unterschiedlichen, jeweils vorgegebenen Zeitabständen aufgerufen und dann abgearbeitet werden.

3. Verfahren nach Anspruch 1, **dadurch gekennzeichnet,** daß in einem ersten Programmbearbeitungsabschnitt an zeitabhängigen Programmen nur jeweils die Gruppe abstandskürzester zeitabhängiger Programme und in einem anschließenden zweiten Programmbearbeitungsabschnitt an zeitabhängigen Programmen jeweils nur Verbundgruppen aufgerufen und abgearbeitet werden und erste und zweite Abschnitte dauernd aufeinander folgen.

4. Verfahren nach einem der Ansprüche 1 - 3, **dadurch gekennzeichnet,** daß die Summe der Zeitabstände, in denen eine bestimmte Verbundgruppe aufgerufen wird, gemessen wird und mit einer erwarteten Summe von Rasterzeitspannen verglichen wird und dann, wenn die Differenz der Summen zwischen einer halben und einer ganzen Rasterzeitspanne beträgt, eine Gruppe abstandskürzester zeitabhängiger Programme (GAKP) ausgelassen wird.

5. Vorrichtung zum Einstellen von Betriebsgrößen einer Brennkraftmaschine, in welcher Vorrichtung zeitunabhängige Programme in einem prioritätsniedrigen Hintergrundprogramm, kurbelwinkelabhängige Programme in einem prioritätshohen Synchroprogramm und zeitabhängige Programme mit gegenseitigem Abstand von mindestens einer vorgegebenen Rasterzeitspanne ablaufen, dadurch gekennzeichnet, daß die zeitabhängigen Programme (ZAP1 - ZAP4) in verschiedene Gruppen eingeteilt sind, nämlich mindestens in eine Gruppe abstandskürzester zeitabhängiger Programme (GAKP) und abstandslängere Programme (ZAP3, ZAP4) und daß an die Gruppe abstandkürzester zeitabhängiger Programme mindestens eines der abstandslängeren Programme angefügt ist, wodurch mindestens eine Verbundgruppe (VG1, VG2) gebildet ist wobei in der Gesamtheit der Gruppen alle zeitabhängigen Programme enthalten sind und daß Mittel vorhanden sind, um die abstandskürzeste Programmgruppe oder eine der Verbundgruppen jeweils dann zu starten, wenn die Rasterzeitspanne abgelaufen und die zuvor gestartete Gruppe abstandkürzester zeitabhängiger Programme oder Verbundgruppe abgearbeitet ist, und wobei Mittel vorgesehen sind die die Abarbeitung folge der Gruppen , ggf variabel , steuern.

6. Vorrichtung nach Anspruch 5, **dadurch gekennzeichnet**, daß sie zum Einstellen der Betriebsgrößen einer Brennkraftmaschine mit zwei Zylinderbänken und zwei gesonderten Abgaskanälen mit jeweils einer Lambdasonde und einem Katalysator dient und zu diesem Zweck Mittel aufweist, um verschiedene der zeitabhängigen Programme doppelt, nämlich für jede Zylinderbank einmal, innerhalb eines Programmabschnittes ablaufen zu lassen.

## Claims

1. Process for setting operating parameters of an internal-combustion engine, in which time-independent programs are executed in a low-priority background program, programs dependent on the crank angle are executed in a high-priority synchroprogram and time-dependent programs are executed at a mutual interval of at least one predetermined grid interval, characterized in that the time-dependent programs are divided into different groups, namely at least into a program group of shortest interval (GAKP) and programs of longer interval, and in that at least one of the programs of longer interval (ZAP3, ZAP4) is added to the program group of shortest interval, thereby forming at least one composite group (VG1, VG2), all the time-dependent programs being contained in the groups as a whole, and in that the program group of shortest interval or one of the composite groups is started when the grid interval (ZSR) has elapsed and the previously started group of time-dependent programs of shortest interval or composite group is run through, and in that the run-through sequence of the groups is controlled, if appropriate variably.

2. Process according to Claim 1, characterized in that different composite groups are called up at different, respectively predetermined intervals and then run through.

3. Process according to Claim 1, characterized in that, in a first program-processing segment of time-dependent programs, only the group of time-dependent programs of shortest interval is called up and run through and, in a subsequent second program-processing segment of time-dependent programs, only composite groups are called up and run through, and first and second segments succeed one another continuously.

4. Process according to one of Claims 1 to 3, characterized in that the sum of the intervals in which a specific composite group is called up is measured and compared with an expected sum of grid intervals and, when the difference of the sums amounts to between one half and a full grid interval, a group of time-dependent programs of shortest interval (GAKP) is omitted.

5. Device for setting operating parameters of an internal-combustion engine, in which device time-independent programs are executed in a low-priority background program, programs dependent on the crank angle are executed in a high-priority synchroprogram and time-dependent programs are executed at a mutual interval of at least one predetermined grid interval, characterized in that the time-dependent programs (ZAP1 - ZAP4) are divided into different groups, namely into at least one group of time-dependent programs of shortest interval (GAKP) and programs of longer interval (ZAP3, ZAP4), and in that at least one of the programs of longer interval is added to the group of time-dependent programs of shortest interval, thereby forming at least one composite group (VG1, VG2), all the time-dependent programs being contained in the groups as a whole, and in that means are provided to start the program group of shortest interval or one of the composite groups when the grid interval has elapsed and the previously started group of time-dependent programms of shortest interval or composite group is run through, and means being provided for controlling the run-through sequence of the groups, if appropriate variably.

6. Device according to Claim 5, characterized in that it serves for setting the operating parameters of an internal-combustion engine with two cylinder banks and two separate exhaust-gas channels, each with a lambda probe and a catalytic converter, and for this purpose has means for causing various time-dependent programs to be executed twice, namely once for each cylinder bank, within a program segment.

## Revendications

1. Procédé pour régler les paramètres de fonctionnement d'un moteur à combustion interne, procédé dans lequel des programmes dépendant du temps se déroulent dans un programme d'arrière plan de faible priorité, des programmes dépendant de l'angle de vilebrequin se déroulent dans un synchroprogramme de haute priorité, et des programmes dépendant du temps se déroulent avec un intervalle réciproque d'au moins un intervalle de temps de trame prédéterminé, procédé caractérisé en ce que les programmes dépendant du temps sont divisés en différents groupes, notamment au moins en un groupe de programmes de plus courts intervalles (GAKP) et de programmes de plus longs intervalles, et en ce que, au groupe de programmes de plus courts intervalles est joint au moins un des programmes de plus longs intervalles (ZAP3, ZAP4), grâce à quoi, au moins un groupe mixte (VG1, VG2) est formé, auquel cas dans la totalité des groupes tous les programmes dépendant du temps sont contenus et en ce que le groupe de programmes de plus courts intervalles ou l'un des groupes mixtes est ensuite démarré lorsque l'intervalle de temps de trame (ZSR) est parcouru et que le programme dépendant du temps de plus court intervalle ou le groupe mixte précédemment démarré, est utilisé, et en ce que la succession d'utilisation des groupes, éventuellement variable, est commandée.

2. Procédé selon la revendication 1, caractérisé en ce que différents groupes mixtes sont appelés et ensuite utilisés à des intervalles de temps différents respectivement prédéfinis.

3. Procédé selon la revendication 1, caractérisé en ce que dans une première partie de traitement de programme dépendant du temps, seuls respectivement les groupes de programmes dépendant du temps de plus courts intervalles, sont appelés et utilisés, tandis que dans une seconde partie venant ensuite de traitement de programmes dépendant du temps, respectivement seuls des groupes mixtes sont appelés et utilisés, et la première et la deuxième partie se succèdent en permanence.

4. Procédé selon une des revendications 1 à 3, caractérisé en ce que la somme des intervalles de temps dans lesquels un groupe mixte déterminé est appelé, est mesurée et est comparée avec une somme attendue d'intervalles de temps de trame, et ensuite, lorsque la différence des sommes se situe entre un demi intervalle de temps de trame et un intervalle de temps de trame complet, un groupe de programmes dépendant du temps de plus courts intervalles (GAKP) est omis.

5. Dispositif pour régler des paramètres de fonctionnement d'un moteur à combustion interne, dispositif dans lequel des programmes dépendant du temps se déroulent dans un programme d'arrière plan de faible priorité, des programmes dépendant de l'angle du vilebrequin se déroulent dans un synchroprogramme de priorité élevée, et des programmes dépendant du temps se déroulent avec un intervalle réciproque d'au moins un intervalle de temps de trame prédéfini, dispositif caractérisé en ce que les programmes dépendant du temps (ZAP1 à ZAP4) sont divisés en différents groupes, à savoir au moins en un groupe de programmes dépendant du temps de très courts intervalles (GAKP) et un programme de plus longs intervalles (ZAP3, ZAP4) et en ce que, au groupe de programmes dépendant du temps de très courts intervalles, est joint au moins un des programmes d'intervalles plus longs, grâce à quoi, au moins un groupe mixte (VG1, VG2) est formé, auquel cas dans la totalité des groupes, tous les programmes dépendant du temps sont contenus, et en ce que des moyens sont prévus pour démarrer les groupes de programmes de plus courts intervalles ou bien un des groupes mixtes lorsque l'intervalle de temps de trame est parcouru et que le groupe de programmes dépendant du temps de plus courts intervalles, ou bien le groupe mixte, précédemment démarré, est utilisé, et des moyens sont prévus qui commandent la succession d'utilisation des groupes, éventuellement variable.

6. Dispositif selon la revendication 5, caractérisé en ce qu'il est utilisé pour le réglage des paramètres de fonctionnement d'un moteur à combustion interne avec deux lignes de cylindres et deux pipes d'échappement distinctes, comportant respectivement une sonde lambda et un catalyseur, et que dans ce but, il comporte des moyens pour permettre de se dérouler doublement, à savoir une fois pour chaque ligne de cylindre, à l'intérieur d'une partie de programme, différents programmes dépendant du temps.
